# FASCICULE DE BREVET EUROPEEN

(11) **EP 3 926 173 B1**
(45) Date de publication et mention de la délivrance du brevet: **06.05.2026**
(21) Numéro de dépôt: 21180152.7
(22) Date de dépôt: 17.06.2021
(51) Int. Cl.: F04D 17/16, F04D 29/66, F04D 29/28, F04D 29/30, F04D 29/42, A45D 20/12

(54) **HELICE POUR APPAREIL SOUFFLANT COMPRENANT DES CANAUX RADIAUX DE PASSAGE D'AIR**
PROPELLER FÜR EIN GEBLÄSE MIT RADIALEN KANÄLEN FÜR DIE LUFTFÜHRUNG
PROPELLER FOR BLOWING DEVICE COMPRISING RADIAL CHANNELS FOR AIR FLOW

(30) Priorité: 19.06.2020 FR 2006459
(43) Date de publication de la demande: 22.12.2021
(73) Titulaire: SEB S.A., 69130 Ecully (FR)
(72) Inventeur: DELHOM, Jérémy, 69004 LYON (FR); LAUCHET, Nicolas, 38200 VIENNE (FR); PONCET, Stéphane, 69780 MIONS (FR)
(74) Mandataire: SEB Développement

(56) Documents cités:
- WO-A1-2017/072112
- FR-A1- 2 967 335
- JP-A- 2002 213 391
- US-A1- 2007 116 561
- US-A1- 2009 185 906

## Description

### DOMAINE DE L'INVENTION

L'invention s'inscrit dans le domaine de la conception mécanique d'appareils électriques soufflants, et notamment d'appareils domestiques dédiés à la coiffure, comme les sèche-cheveux notamment.

L'invention concerne d'une part une pièce rotative pour appareil soufflant comprenant des canaux de passage d'air, et concerne d'autre part un appareil soufflant comprenant une telle pièce rotative.

### ETAT DE LA TECHNIQUE

Plusieurs appareils domestiques soufflants intègrent une pièce rotative pour produire un flux d'air radial à l'intérieur de l'appareil. La pièce rotative (hélice) est par exemple entraînée en rotation par un bloc moteur électrique incorporé à l'appareil.

De telles pièces rotatives sont notamment utilisées dans des appareils de la catégorie des sèche-cheveux, pour produire un flux d'air sortant. Un sèche-cheveux comprend usuellement un manche tenu par l'utilisateur, ainsi qu'une portion longitudinale généralement perpendiculaire au manche, pour la circulation de l'air. Le flux d'air émergeant de la portion longitudinale est usuellement chauffé par des moyens de chauffage.

Dans des sèche-cheveux de l'état de la technique, le flux d'air est généré par une pièce rotative de type hélice qui met en mouvement l'air depuis une zone d'entrée d'air vers une zone de sortie d'air.

Des pièces rotatives du type susmentionné peuvent également être incluses dans d'autres appareils domestiques tels que des aspirateurs, des hottes aspirantes, etc.

Un type connu de pièce rotative est une hélice comprenant une pluralité d'aubes régulièrement réparties sur sa périphérie, et présentant une symétrie de révolution. Une telle hélice est par exemple décrite dans la demande internationale WO 2017/017330 A1.

L'hélice de ce document présente l'avantage d'avoir une structure mécanique simple. Toutefois, une telle hélice peut être une source significative de nuisances sonores au cours de l'utilisation des appareils soufflants.

Les nuisances sonores sont principalement dues aux écoulements d'air. Le volume d'air mis en mouvement entre deux pales entre en collision avec des éléments fixes en regard, notamment contre des aubages de redresseur. D'autres exemples d'éléments fixes du sèche-cheveux, pouvant interagir avec le flux d'air mis en mouvement par l'hélice et générer des nuisances sonores, sont les bras de support et le bec de volute.

On observe en outre des changements de régime de turbulence de l'écoulement fluide à l'intérieur des flux d'air, en particulier dans des couches limites d'air au voisinage de la face intrados et de la face extrados des pales de l'hélice. De tels changements de régime de turbulence aggravent les nuisances sonores.

Le niveau de nuisances sonores perçu est notamment relié à l'amplitude du bruit acoustique généré par les pales. Cette dernière dépend principalement du type d'écoulement fluide observé et des fréquences propres de vibration.

Il existe un intérêt commercial pour réduire les nuisances perçues par l'utilisateur, pour les sèche-cheveux et pour de nombreux autres appareils domestiques.

Il a été proposé d'autres hélices pour sèche-cheveux de structure mécanique optimisée afin de réduire le bruit acoustique généré. Toutefois, les hélices connues présentent soit un rendement trop faible en débit d'air (ce qui alourdit la consommation électrique du sèche-cheveux), soit des performances de réduction de bruit peu satisfaisantes, soit une structure mécanique complexe rendant leur fabrication délicate.

Par exemple le document US 2009/0185906 divulgue une hélice visant à réduire le bruit. Dans d'autres domaines, on connait aussi des hélices qui visent à réduire le bruit, comme par exemple, dans le domaine de la ventilation des bâtiments, le document JP2002213391A, ou dans le domaine du refroidissement des composants électroniques, le document US 2007/116561.

Ces différentes hélices centrifuges ont toutes une pluralité de canaux de passage d'air radiaux mais restent perfectibles.

### DESCRIPTION GENERALE DE L'INVENTION

Au regard de ce qui précède, il existe un besoin pour une pièce rotative d'appareil soufflant qui génère un flux radial d'air de débit élevé par la mise en mouvement d'un flux d'air entrant, tout en causant peu de nuisances sonores pendant son fonctionnement.

Notamment, une amplitude du bruit acoustique de turbulence généré par la pièce au cours de sa rotation doit être limitée au maximum. Dans le même objectif de réduction des nuisances sonores, on souhaite que la fréquence de passage de pale de la pièce au cours de sa rotation soit la plus élevée possible. En effet, une fréquence de passage de pale élevée a pour effet de minimiser l'énergie du bruit émis par la pièce en rotation. Le niveau sonore perçu par l'utilisateur est donc minimisé.

La pièce recherchée doit en particulier être adaptée pour une utilisation dans un appareil domestique dédié à la coiffure, comme un sèche-cheveux, et se limiter à des niveaux de nuisances sonores acceptables pour ces applications.

Il existe un besoin additionnel pour une pièce rotative permettant de générer un flux radial d'air de débit élevé, tout en nécessitant une quantité modérée de matière pour sa fabrication. De préférence, la pièce rotative recherchée présente un encombrement et une masse faibles. L'appareil incorporant la pièce doit en effet demeurer peu volumineux.

On recherche en outre une pièce peu complexe à fabriquer.

La présente invention concerne une hélice selon la revendication 1, des modes de réalisation préférés selon les revendications 2 à 13 et un appareil soufflant selon la revendication 14.

Il est à cet effet proposé, selon un premier aspect de l'invention, une hélice pour appareil soufflant, l'hélice étant configurée pour être entraînée en rotation autour d'un axe longitudinal, l'hélice comprenant une paroi proximale définissant une ouverture d'admission prévue pour admettre dans l'hélice un flux d'air dirigé selon l'axe longitudinal,

l'hélice comprenant en outre une pluralité de canaux de passage d'air en communication fluidique avec l'ouverture d'admission, lesdits canaux de passage d'air étant positionnés autour de l'axe longitudinal, chaque canal de passage d'air s'étendant radialement vers l'extérieur de l'axe longitudinal, entre une extrémité d'entrée et une extrémité de sortie,
dans laquelle l'extrémité de sortie a une section de sortie ayant une dimension maximale parallèlement à l'axe longitudinal supérieure ou égale à 4 millimètres, les sections de sortie respectives des canaux de passage d'air sont disposées en quinconce, de sorte que lesdites sections de sortie forment ensemble une structure en nid d'abeille, au moins un canal de passage d'air est délimité par une pluralité de parois de canal s'étendant entre l'extrémité d'entrée dudit canal et l'extrémité de sortie dudit canal, et au moins l'une desdites parois de canal présentant une épaisseur au niveau de l'extrémité d'entrée supérieure à une épaisseur de ladite paroi de canal au niveau de l'extrémité de sortie.

Dans une hélice rotative selon l'invention, en réponse à la rotation de l'hélice, un flux d'air est admis au niveau de l'ouverture d'admission, puis est entraîné radialement vers l'extérieur. Le flux d'air radial passe par les extrémités d'entrée et les extrémités de sortie des canaux de passage d'air. Un flux radial sortant de débit élevé peut être obtenu.

Le volume sortant de chaque canal radial de passage d'air est inférieur au volume mis en mouvement entre deux pales d'une hélice standard de sèche-cheveux. Ainsi, on limite la nuisance sonore causée par la collision du petit volume d'air sortant de chaque canal contre des éléments fixes du sèche-cheveux.

On observe en outre une augmentation de la fréquence de passage de pale, par rapport à une hélice centrifuge de l'état de la technique. Le bruit acoustique généré par la mise en mouvement de l'air au sein de l'hélice est donc plus aigu. La « fréquence de passage de pale » est une notion bien connue de l'homme du métier et correspond au produit du nombre de pales de l'hélice par la vitesse de rotation de cette dernière.

Le nombre de points de décharge d'air est également augmenté, du fait de la multiplication des canaux radiaux de passage d'air. L'écoulement d'air généré dans chaque canal radial de passage d'air se rapproche ainsi d'un écoulement laminaire et le bruit acoustique de turbulence est limité. A débit d'air sortant constant, l'énergie totale du bruit acoustique généré est diminuée par rapport à une hélice centrifuge de l'état de la technique.

L'hélice de l'invention s'apparente à une hélice centrifuge qui présenterait un nombre élevé de pales équivalentes.

La forme proposée des sections de sortie des canaux de passage d'air, et en particulier la dimension maximale parallèlement à l'axe longitudinal supérieure ou égale à 4 mm, permet de réduire de manière importante les nuisances sonores, tout en assurant un débit suffisant du flux radial sortant pour les principales applications envisagées (notamment pour incorporer l'hélice dans un sèche-cheveux).

De plus, la forme proposée pour les extrémités de sortie des canaux de passage d'air, et en particulier la dimension maximale parallèlement à l'axe longitudinal supérieure ou égale à 4 mm, limite la quantité totale de matière nécessaire pour les parois des canaux, ce qui diminue la masse totale de l'hélice et optimise son rendement.

Des caractéristiques optionnelles et non limitatives d'une hélice telle que définie ci-avant sont les suivantes, prises seules ou en l'une quelconque des combinaisons possibles :
- pour au moins un canal de passage d'air, la dimension maximale de la section de sortie parallèlement à l'axe longitudinal est comprise entre 4 millimètres et 10 millimètres, de préférence entre 5 millimètres et 7 millimètres, et est avantageusement égale à 6 millimètres.
- la section de sortie présente une dimension minimale parallèlement à l'axe longitudinal strictement inférieure à la dimension maximale, la dimension minimale étant de préférence inférieure à 10 millimètres et étant plus préférentiellement comprise entre 1 millimètre et 4 millimètres.
- les sections de sortie des canaux de passage d'air présentent une forme en hexagone.
- l'hélice est une hélice de type hélico-centrifuge.
- l'ouverture d'admission présente un bord d'admission, et un angle γ entre l'axe longitudinal et un plan tangent à la paroi proximale au niveau dudit bord d'admission est compris entre 50 degrés et 85 degrés, plus préférentiellement entre 60 degrés et 70 degrés,
- l'extrémité d'entrée d'au moins un canal de passage d'air présente une section d'entrée ayant une dimension maximale parallèlement à l'axe longitudinal inférieure ou égale à la dimension maximale de la section de sortie dudit canal de passage d'air,
   ladite dimension maximale de la section d'entrée étant de préférence comprise entre 2 millimètres et 12 millimètres, plus préférentiellement entre 2 millimètres et 6 millimètres.
- la section d'entrée dudit canal de passage d'air présente une forme identique à la forme de la section de sortie dudit canal de passage d'air, et dans laquelle des sections successives dudit canal de passage d'air depuis la section d'entrée jusqu'à la section de sortie présentent des dimensions respectives parallèlement à l'axe longitudinal s'agrandissant progressivement.
- au moins un canal de passage d'air comprend une section de sortie présentant un premier centre et comprend en outre une section d'entrée présentant un deuxième centre, une direction radiale de sortie passant par le premier centre étant décalée angulairement d'un angle β dans un plan radial passant par l'axe longitudinal, dans un sens d'éloignement de l'ouverture d'admission, par rapport à une direction radiale d'entrée orthogonale à l'axe longitudinal et passant par le deuxième centre.
- le nombre de canaux de passage d'air est compris entre 30 et 100, ledit nombre de canaux étant de préférence compris entre 50 et 80 et étant plus préférentiellement égal à 66.
- l'hélice comprend une pluralité d'étages de canaux de passage d'air le long de l'axe longitudinal, le nombre d'étages étant supérieur à 3, le nombre d'étages étant de préférence supérieur à 5 et plus préférentiellement égal à 6.
- l'ouverture d'admission présente une section de forme circulaire ayant un diamètre intérieur compris entre 10 millimètres et 60 millimètres, ledit diamètre intérieur étant de préférence compris entre 30 millimètres et 40 millimètres et étant plus préférentiellement égal à 36,5 millimètres.
- l'hélice présente un diamètre extérieur compris entre 30 millimètres et 90 millimètres, ledit diamètre extérieur étant de préférence compris entre 50 millimètres et 70 millimètres et étant plus préférentiellement égal à 60 millimètres.
- l'hélice présente une longueur le long de l'axe longitudinal comprise entre 3 millimètres et 40 millimètres, ladite longueur étant de préférence comprise entre 10 millimètres et 40 millimètres et étant plus préférentiellement égale à 26,5 millimètres
- l'hélice comprend en outre une paroi distale opposée à la paroi proximale, les canaux de passage d'air étant intercalés entre la paroi proximale et la paroi distale,
   et, de préférence, une pluralité de parois séparatrices longitudinales reliant la paroi proximale et la paroi distale, chacune desdites parois séparatrices longitudinales étant comprise dans un plan radial respectif passant par l'axe longitudinal.
- les extrémités d'entrée forment ensemble une surface tronconique bombée s'étendant autour de l'axe longitudinal, l'ouverture d'admission formant une grande base de la surface tronconique bombée.

Selon un deuxième aspect, l'invention vise un appareil soufflant domestique dédié à la coiffure, de préférence un sèche-cheveux, l'appareil comprenant une hélice telle que définie ci-avant.

Un appareil soufflant selon le deuxième aspect de l'invention peut présenter la caractéristique optionnelle et non limitative suivante : l'appareil soufflant comprend un dispositif de redressement d'air, le dispositif de redressement d'air étant prévu pour redresser un flux d'air radial émergeant des extrémités de sortie de l'hélice de sorte à former un flux d'air axial parallèle à l'axe longitudinal.

Notamment, dans le cas mentionné ci-avant où l'hélice présente une paroi distale opposée à la paroi proximale de l'hélice par rapport à l'axe longitudinal, le dispositif de redressement d'air susmentionné peut comprendre une paroi externe dans le prolongement de la paroi proximale, et/ou une paroi interne dans le prolongement de la paroi distale.

### DESCRIPTION GENERALE DES FIGURES

D'autres caractéristiques, buts et avantages de l'invention ressortiront de la description qui suit, qui est purement illustrative et non limitative, et qui doit être lue en regard des dessins annexés parmi lesquels :
[Fig. 1] La Figure 1 est une vue en perspective du dessus d'une hélice pour appareil soufflant selon un exemple de réalisation de l'invention.
[Fig. 2] La Figure 2 représente l'hélice de la Figure 1 vue de l'intérieur, en coupe selon un plan radial passant par l'axe longitudinal A.
[Fig. 3] La Figure 3 illustre schématiquement une section d'entrée d'une extrémité d'entrée d'un canal radial de passage d'air formé par l'hélice de la Figure 1.
[Fig. 4] La Figure 4 illustre schématiquement une section de sortie d'une extrémité de sortie d'un canal radial de passage d'air formé par l'hélice de la Figure 1.
[Fig. 5] La Figure 5 représente schématiquement trois canaux de passage d'air juxtaposés.
[Fig. 6] La Figure 6 représente schématiquement l'hélice de la Figure 1 vue en coupe selon un plan transversal orthogonal à l'axe longitudinal A.
[Fig. 7a] La Figure 7a illustre des composants internes d'un sèche-cheveux selon un exemple de réalisation, comprenant une hélice conforme à l'exemple de la Figure 1.
[Fig. 7b] La Figure 7b est une vue du même sèche-cheveux, sur laquelle certains des composants externes du sèche-cheveux sont visibles.
[Fig. 8] La Figure 8 est une vue en coupe longitudinale d'un sèche-cheveux équipé d'une hélice conforme à la Figure 1.

### DESCRIPTION DETAILLEE DE MODES DE REALISATION DE L'INVENTION

On décrira dans toute la suite une pièce rotative selon un exemple particulier de réalisation, incorporée à un sèche-cheveux, dans lequel la pièce rotative est une hélice. On comprendra toutefois que l'hélice décrite ci-après peut être utilisée, avec les mêmes avantages, dans un autre type d'appareil soufflant.

Tout appareil soufflant qui nécessite de générer un flux d'air radial vers l'extérieur, à partir d'un flux d'air incident, peut avantageusement inclure une hélice décrite ci-après.

Dans toute la suite, on qualifie de « flux axial » un flux selon une direction globalement parallèle à un axe de rotation de la pièce rotative, et on qualifie de « flux radial » un flux selon une direction qui est globalement perpendiculaire à un axe de rotation de la pièce rotative et qui croise l'axe de rotation. Les expressions « amont » et « aval » s'entendent par rapport au sens d'écoulement du flux d'air.

Sur l'ensemble des figures annexées et tout au long de la description ci-après, les éléments similaires portent des références alphanumériques identiques.

### Hélice hélico-centrifuge

On a représenté en Figure 1 une hélice 10 selon un exemple de l'invention. L'hélice 10 est prévue pour être incorporée à un sèche-cheveux 1, dans une portion longitudinale du sèche-cheveux, généralement appelée fût, qui s'étend de préférence perpendiculairement à une direction d'extension d'un manche du sèche-cheveux. L'hélice 10 se place en aval d'une zone d'entrée d'air 2 du sèche-cheveux, et en amont d'une zone de sortie d'air 6 du sèche-cheveux. L'hélice 10 est conçue pour être entraînée en rotation par un moteur, préférentiellement électrique. Au cours du fonctionnement du sèche-cheveux, la rotation forcée de l'hélice 10 engendre la mise en mouvement de l'air à l'intérieur de l'hélice 10, et par conséquent à l'intérieur et à proximité du sèche-cheveux 1 selon l'exemple illustré aux figures.

L'hélice 10 est entraînée en rotation autour d'un axe A. L'axe A est un axe de rotation de l'hélice 10. L'axe A sert de préférence et également d'axe de symétrie de révolution pour l'hélice 10.

L'hélice 10 est de préférence fabriquée par moulage par injection. Un matériau majoritaire de l'hélice 10 est de préférence un matériau polymère, comme par exemple du polypropylène (PP) ou du polyamide renforcé de fibres ou billes de verre (PAGF).

L'hélice 10 comprend de préférence une paroi proximale 4 et une paroi distale 5. La paroi « proximale » est agencée pour être située du côté le plus proche d'une zone d'entrée d'air 2 du sèche-cheveux, et la paroi « distale » se situe du côté le plus lointain de la zone d'entrée d'air 2. La paroi distale 5 est opposée axialement à la paroi proximale 4.

La paroi proximale 4 et la paroi distale 5 sont de préférence circulaires, comme on peut le voir sur la Figure 1. Ces deux parois s'étendent de préférence dans des plans sensiblement parallèles. L'hélice 10 présente ainsi ici une forme extérieure cylindrique. Une pluralité de canaux de passage d'air 3, dont une description détaillée est fournie ci-après, sont intercalés entre la paroi proximale 4 et la paroi distale 5 selon une direction axiale (le long de l'axe A).

Dans l'orientation de l'hélice 10 illustrée sur la Figure 1, la paroi proximale 4 est dirigée vers le haut et la paroi distale 5 est dirigée vers le bas.

La paroi proximale 4 présente un bord externe 400 et un bord interne 401 concentriques. Le bord externe 400 est de préférence circulaire. Le bord interne 401 est également de préférence circulaire, et ce bord interne 401 définit une ouverture d'admission 40 prévue pour admettre un flux d'air entrant à l'intérieur de l'hélice 10. Le bord interne 401 constitue donc également un bord d'admission 401. Le flux d'air entrant est typiquement axial, dirigé parallèlement à l'axe A. L'ouverture d'admission 40 est donc située autour de, et contient, l'axe A.

Le bord interne 401 est de préférence compris dans un plan perpendiculaire à l'axe longitudinal A. Ainsi, l'ouverture d'admission 40 s'étend transversalement à l'axe A, et préférentiellement perpendiculairement à l'axe A.

Un diamètre ID de l'ouverture d'admission 40 est de préférence compris entre 10 millimètres et 60 millimètres, et est plus préférentiellement compris entre 30 millimètres et 40 millimètres. Ici, le diamètre ID s'élève à 36,5 millimètres. De telles plages de dimensions ont été choisies par les inventeurs car elles présentent le meilleur compromis possible entre performances de l'hélice (en particulier le débit d'air qu'elle peut engendrer) et encombrement de l'hélice.

L'ouverture d'admission 40 délimite un côté d'une cavité centrale de l'hélice 10. L'hélice 10 est ainsi de forme creuse. La cavité centrale de l'hélice 10 est en outre délimitée par les extrémités d'entrée 320 des canaux de passage d'air 3. Selon l'invention, l'hélice est une hélice centrifuge et dans le présent exemple, l'hélice 10 est une hélice de type hélico-centrifuge. Ainsi, le fonctionnement de l'hélice est le suivant : l'air est aspiré par l'ouverture d'admission 40, pénètre dans les canaux de passage d'air 3 par leurs extrémités d'entrée 320, puis l'air est éjecté de manière centrifuge, c'est-à-dire radiale, par des extrémités de sortie 321 comme cela sera détaillé par la suite. Outre ce mouvement centrifuge de l'air, un mouvement hélicoïdal est également conféré à l'air, comme cela est expliqué ci-après. En d'autres termes, l'air subit deux mouvements : un mouvement centrifuge (radial) combiné à un mouvement hélicoïdal (axial).

Comme on peut le voir sur les Figures 1 et 2, un plan P tangent à l'ouverture d'admission 40 au niveau du bord interne 401 et comprenant la paroi proximale 4 définit avec l'axe A un angle γ non égal à 90 degrés. L'angle γ, qui est illustré sur la Figure 2, est de préférence compris entre 50 degrés et 85 degrés, et plus préférentiellement entre 60 degrés et 70 degrés. Ainsi, la paroi proximale 4 n'est pas comprise dans un unique plan perpendiculaire à l'axe A. En d'autres termes, la paroi proximale 4 est inclinée et n'est pas perpendiculaire à l'axe A de rotation de l'hélice. Une telle construction permet de donner, compte tenu de la rotation de l'hélice, un mouvement hélico-centrifuge au flux d'air.

Un avantage de la paroi proximale 4 inclinée est donc d'utiliser une hélice de type hélico-centrifuge est d'avoir une bonne tenue en pression de l'hélice 10 au cours de son entraînement en rotation, tout en mettant l'air en mouvement à l'intérieur des canaux de passage d'air 3 avec un débit conséquent. Ainsi, en sélectionnant les plages de valeur ci-dessus pour l'angle γ, les inventeurs ont trouvé le meilleur compromis possible entre tenue à la pression de l'hélice et débit. Par « tenue à la pression », on entend la capacité qu'a l'hélice à continuer de bien fonctionner, c'est-à-dire à continuer à mettre en mouvement de l'air, même si la pression augmente. Cela est particulièrement le cas lorsque la sortie d'air est partiellement obturée, par exemple lorsqu'un accessoire 11 de type buse concentratrice est fixé à l'extrémité du sèche-cheveux, comme on peut par exemple le voir à la Figure 7a ou 7b.

Alternativement, l'hélice peut être une hélice de type strictement centrifuge. Le plan P comprenant la paroi proximale 4 et tangent à l'ouverture d'admission définit alors avec l'axe A un angle compris entre 85 degrés et 95 degrés, et de préférence un angle égal à 90 degrés. Une telle hélice permet alors de privilégier la tenue en pression de l'hélice, éventuellement au détriment du débit, permettant notamment de compenser de nombreuses pertes de charge.

De manière optionnelle, comme on peut le voir à la Figure 1, une pluralité de parois séparatrices 51 sont fournies dans le corps de l'hélice 10. Chaque paroi séparatrice 51 relie la paroi proximale 4 et la paroi distale 5. Chaque paroi séparatrice 51 s'étend entre la cavité centrale de l'hélice 10 et une périphérie extérieure de l'hélice 10.

Par « périphérie extérieure » on entend la surface formée par l'ensemble des extrémités de sortie 321 des canaux de passage d'air 3, cette périphérie extérieure présentant une forme générale cylindrique dans le présent exemple. De préférence, chaque paroi séparatrice 51 est comprise dans un plan radial passant par l'axe longitudinal A de l'hélice 10. Les parois séparatrices 51 forment ainsi des rayons de l'hélice 10. Dans l'orientation de la Figure 1, les parois séparatrices 51 présentent une disposition verticale.

Un avantage de l'incorporation des parois séparatrices 51 est de grandement faciliter l'industrialisation de l'hélice, et en particulier le démoulage de l'hélice 10 lors de sa fabrication. Par exemple, la construction de l'hélice 10 de la Figure 1 nécessite seulement onze tiroirs de démoulage. Il est estimé que vingt-deux tiroirs de démoulage seraient nécessaires en l'absence des parois séparatrices 51.

De façon avantageuse, le diamètre extérieur ED de l'hélice 10 est compris entre 30 millimètres et 90 millimètres. Ainsi, l'hélice 10 demeure peu encombrante et peut s'intégrer sans difficulté dans un sèche-cheveux.

De manière plus préférentielle, le diamètre extérieur ED est compris entre 50 millimètres et 70 millimètres, et il est ici égal à 60 millimètres, de manière à correspondre au diamètre habituel du fût des sèches cheveux.

De façon avantageuse, la longueur L de l'hélice 10 le long de l'axe A est comprise entre 3 millimètres et 40 millimètres. Ainsi, l'hélice 10 occupe un volume réduit entre l'entrée d'air et la sortie d'air du sèche-cheveux, et peut s'intégrer sans difficulté dans le sèche-cheveux.

La longueur L est de préférence comprise entre 10 millimètres et 40 millimètres, et cette longueur L est ici égale à 26,5 millimètres. Cette plage a été sélectionnée par les inventeurs de manière à offrir le meilleur compromis possible entre encombrement de l'hélice et performances aérauliques : en effet, on comprendra que plus le nombre de canaux de passage d'air 3 est important, meilleures sont les performances, mais l'hélice est plus encombrante.

### Canaux radiaux de passage d'air

L'hélice centrifuge 10, qu'elle soit de type strictement centrifuge ou hélico-centrifuge, est utilisée pour générer un flux d'air radial sortant vers l'extérieur de l'axe A, à partir d'un flux d'air entrant au niveau de l'ouverture d'admission 40. Le flux d'air radial sortant est généré lorsque l'hélice 10 est entraînée en rotation autour de l'axe A, par exemple au moyen d'un moteur électrique.

Pour la génération du flux d'air radial sortant, l'hélice 10 comprend une pluralité de canaux de passage d'air 3.

Les canaux de passage d'air 3 sont répartis autour de l'axe A. Chaque canal de passage d'air 3 s'étend avantageusement selon une direction générale radiale par rapport à l'axe A, vers l'extérieur de l'axe A. Chaque canal de passage d'air 3 présente une extrémité d'entrée 320, une extrémité de sortie 321 et des parois de canal 36 s'étendant entre l'extrémité d'entrée 320 et l'extrémité de sortie 321. L'extrémité d'entrée 320 est plus proche de l'axe A que l'extrémité de sortie 321.

Ainsi, un flux d'air admis à l'intérieur d'un canal de passage d'air 3 donné, via l'extrémité d'entrée 320, est entraîné dans une direction générale radiale et dans un sens d'éloignement par rapport à l'axe A sous l'effet de la force centrifuge engendrée par la rotation de l'hélice. Ledit flux d'air est ainsi dirigé par les parois de canal 36 du même canal de passage d'air 3, et émerge au niveau de l'extrémité de sortie 321 du même canal de passage d'air 3. Chaque canal de passage d'air 3 est en communication fluidique avec l'ouverture d'admission 40 de l'hélice 10, ce qui permet à un flux d'air entrant au niveau de l'ouverture d'admission 40 de circuler dans le canal de passage d'air 3.

La structure générale de l'hélice 10 peut être qualifiée de structure « multicellulaire ». Les canaux de passage d'air 3 forment des cellules juxtaposées permettant de diriger l'air vers l'extérieur de l'hélice 10 sous l'effet de la force centrifuge lors de la rotation de l'hélice. Le volume d'air dirigé vers l'extérieur, sortant de chaque « cellule », c'est-à-dire de chaque canal de passage d'air 3, est faible. On limite ainsi le bruit généré par la collision entre ledit volume d'air sortant et des éléments fixes du sèche-cheveux (non inclus dans l'hélice 10) tels que par exemple des aubages d'un redresseur. Toutefois, la multiplication de ces canaux permet d'engendrer un débit d'air suffisant. Dans le présent exemple, les canaux de passage d'air 3 sont intercalés axialement entre la paroi proximale 4 et la paroi distale 5 de l'hélice 10. Comme indiqué ci-avant, les extrémités d'entrée 320 des canaux de passage d'air délimitent avec la paroi proximale 4 une cavité centrale de l'hélice 10. Ladite cavité centrale est concentrique avec la périphérie extérieure cylindrique de l'hélice 10.

On a représenté sur la Figure 2 l'hélice 10 vue de l'intérieur, en coupe selon un plan radial passant par l'axe longitudinal A.

La paroi distale 5 referme le côté de l'hélice 10 qui est opposé à l'ouverture d'admission 40. Ledit côté opposé est situé au bas de la Figure 1 et au bas de la Figure 2.

Un moyeu de montage 54 est formé dans l'hélice 10, au centre de la paroi distale 5. Le moyeu de montage 54 ménage un canal central 52 s'étendant le long de l'axe A. Un arbre d'entraînement moteur peut être inséré au niveau du canal central 52 puis être solidarisé du moyeu de montage 54 afin de mettre l'hélice 10 en rotation.

La longueur du moyeu de montage 54 doit être suffisante pour monter l'hélice 10 de manière sécurisée sur un arbre tournant entraîné par un moteur du sèche-cheveux. La longueur du moyeu de montage 54 est ici préférentiellement supérieure à 6 millimètres.

Dans le présent exemple, les extrémités d'entrée 320 forment ensemble une surface tronconique bombée 42. Des sections transversales (perpendiculaires à l'axe A) successives de la surface tronconique bombée 42, dans un sens d'éloignement par rapport à l'ouverture d'admission 40, ont une surface de plus en plus réduite jusqu'à atteindre une section minimale 41. Ainsi, l'ouverture d'admission 40 forme une « grande base » de la surface tronconique bombée 42. La section minimale 41 est située au niveau d'une « petite base » de la surface tronconique bombée 42. Comme on peut le voir sur la figure 2, la petite base est orientée vers le moyeu de montage 54, ou encore vers la paroi distale 5, tandis que la grande base est orientée vers la paroi proximale 4.

Les bords de la surface tronconique bombée 42 (visibles dans des plans radiaux comprenant l'axe A, par exemple dans le plan de coupe de la Figure 2) ne sont de préférence pas droits, mais courbés. La surface tronconique est ainsi bombée, et présente avantageusement une forme générale de bol. La surface tronconique bombée est concave.

Un avantage de la forme courbée des bords de la surface tronconique bombée 42 (forme générale de bol) est d'augmenter la surface totale d'entrée du flux d'air, notamment par rapport au cas où la surface formée par les extrémités d'entrée 320 serait de forme cylindrique. De ce fait, la forme de la surface tronconique bombée 42 est avantageuse pour réduire l'encombrement, tout en conservant un bon niveau de performances aérauliques.

Toutefois, la surface formée par les extrémités d'entrée 320 des canaux de passage d'air 3 peut alternativement présenter une forme générale de cylindre droit, ou encore de tronc de cône ou de cône droit.

Le nombre de canaux de passage d'air 3 est avantageusement compris entre 60 et 120, et est de préférence compris entre 60 et 80. Le nombre de canaux de passage d'air 3 est ici égal à 66.

Le nombre de canaux de passage d'air 3 de l'hélice 10 est choisi élevé. Le nombre de points de décharge d'air est ainsi accru, ce qui diminue l'énergie du bruit acoustique généré lors de la mise en rotation de l'hélice 10. Cela permet également d'augmenter le volume d'air mis en mouvement et donc le débit engendré par l'hélice. Le nombre total de canaux de passage d'air 3 ne doit toutefois pas être excessif, afin de limiter la quantité de matière nécessaire pour les parois de canal 36 et de limiter la complexité de fabrication. Cela permet aussi, pour un diamètre extérieur ED donné, de conserver des sections de canaux de dimensions suffisantes comme cela sera détaillé par la suite. Cela permet de conserver un bon ratio volume de matière / volume de passage d'air. On observe également que, grâce à la multiplication des canaux de passage d'air 3, les pics du bruit acoustique dû à la rotation de l'hélice 10 sont de faible amplitude.

Les canaux de passage d'air 3 sont préférentiellement empilés sur au moins deux étages de canaux, le long de l'axe A. Ainsi, le flux d'air entrant au niveau de l'ouverture d'admission 40 rencontre plusieurs étages de canaux successifs. Le nombre d'étages de canaux est de préférence supérieur à 3. Il est encore plus avantageusement supérieur à 5. L'hélice 10 présente ainsi un nombre de canaux de passage d'air 3 important et présente donc de nombreux points de décharge d'air. L'énergie totale du bruit acoustique généré par la rotation de l'hélice 10 est diminuée, tout en conservant un débit conséquent, comme expliqué précédemment

Par ailleurs, le nombre d'étages de canaux est de préférence inférieur à 10, pour limiter l'encombrement total de la pièce ainsi que la quantité de matière nécessaire pour la fabrication des parois de canal 36.

Dans le présent exemple, le nombre d'étages de canaux est égal à 6.

Ces nombres d'étages de canaux ont été choisis par les inventeurs pour leur remarquable compromis entre performances aérauliques (débit, bruit, etc.) et encombrement de l'hélice, en particulier selon l'axe A.

Le nombre de canaux de passage d'air 3 par étage est de préférence compris entre 10 et 15 canaux par étage. Dans le présent exemple de la Figure 1, on compte onze canaux de passage d'air 3 pour chaque étage de canaux. On précise qu'un canal de section hexagonale divisé en son milieu par une paroi séparatrice 51 est compté comme un seul et unique canal de passage d'air 3. Il est avantageux que le nombre de canaux de passage d'air 3 par étage soit un nombre premier (ici 11), afin de limiter les harmoniques. Les nuisances sonores dues à la rotation de la pièce sont ainsi davantage réduites.

De manière très avantageuse, chaque canal de passage d'air 3 présente, au niveau de son extrémité de sortie 321, une section de sortie 34, illustrée à la Figure 3, dont une dimension maximale b (orientée parallèlement à l'axe de rotation A de l'hélice 10) est comprise entre 4 millimètres et 10 millimètres. La section de sortie 34 et la section d'entrée 33 sont prises respectivement perpendiculairement à un plan contenant l'extrémité de sortie 321 et à un plan contenant l'extrémité d'entrée 320.

La dimension maximale b de la section de sortie 34 influe sur le volume d'air qui émerge du canal de passage d'air 3 lors de la mise en mouvement de l'hélice 10. La dimension maximale b est ici choisie suffisamment faible pour réduire ce volume d'air sortant. On réduit ainsi les nuisances sonores dues à la collision de ce volume d'air sortant avec des éléments fixes en regard, tels que des aubages d'un redresseur du sèche-cheveux.

De manière plus avantageuse, la dimension maximale b de la section de sortie 34 est comprise entre 5 millimètres et 7 millimètres, ce qui constitue un compromis remarquable entre réduction du bruit et débit conséquent. L'extrémité d'entrée 320 de chaque canal de passage d'air 3 présente une section d'entrée 33, illustrée à la Figure 3, dont une dimension maximale a (orientée parallèlement à l'axe de rotation A de l'hélice 10, de même que la dimension maximale b) est, de préférence, inférieure ou égale à la dimension maximale b de la section de sortie 34.

Autrement dit, le volume intérieur du canal de passage d'air 3 s'agrandit radialement par rapport à l'axe de rotation A, entre son extrémité d'entrée 320 et son extrémité de sortie 321.

De manière avantageuse, la dimension maximale a de la section d'entrée 33 d'un canal de passage d'air 3 donné est comprise entre 70% et 95% de la dimension maximale de la section de sortie 34 du même canal de passage d'air 3. Plus préférentiellement, la dimension maximale a est comprise entre 75% et 85% de la dimension maximale b, et s'élève par exemple à 80% de la dimension maximale b.

La dimension maximale a de la section d'entrée 33 est choisie suffisamment faible pour permettre d'agencer le long de l'axe de rotation A une pluralité d'étages de canaux de passage d'air, ainsi que le moyeu de montage 54. La longueur L totale de l'hélice 10 (qui est de préférence comprise entre 10 millimètres et 40 millimètres) doit être suffisante pour agencer ledit moyeu et plusieurs étages de canaux, mais pas trop élevée pour permettre une intégration aisée de l'hélice 10 dans un sèche-cheveux.

A titre d'exemple, on a représenté en Figure 3 la section d'entrée 33 d'un canal de passage d'air 3 de l'hélice 10. La Figure 4 représente la section de sortie 34 du même canal de passage d'air 3.

Dans cet exemple, la section de sortie 34 présente (sur la Figure 4) une forme en hexagone.

La dimension maximale b de la section de sortie 34 le long de l'axe de rotation A correspond ici à la longueur du segment médian qui relie le sommet haut et le sommet bas.

Dans l'exemple de la Figure 4, la dimension maximale b est égale à 6 millimètres.

Une forme hexagonale des sections de sortie 34 de l'hélice 10 est avantageuse, car la section libre disponible pour le passage de l'air est optimisée. Le débit du flux d'air radial sortant est maximisé.

Un autre avantage d'une forme en hexagone des sections de sortie 34 est la possibilité de disposer les sections de sortie 34 des canaux de passage d'air 3 en quinconce les uns par rapport aux autres. On réduit ainsi l'encombrement total et la masse de l'hélice 10 prise dans son ensemble.

Les sections de sortie 34 forment une structure en « nid d'abeille ». La structure en nid d'abeille assure une bonne rigidité et une bonne résistance mécanique de l'hélice 10. De plus, l'espace disponible pour le passage de l'air est maximisé tout en limitant l'encombrement général de l'hélice.

Comme on peut le voir sur les figures, la forme en hexagone des sections de sortie 34 est particulièrement bien adaptée à la réalisation d'une structure en nid d'abeille. Alternativement à la forme hexagonale, les sections de sortie des canaux de passage d'air pourraient être choisies carrées, ou encore rectangulaires.

Par ailleurs, la dimension minimale de la section de sortie 34 le long de l'axe de rotation A est ici notée w. Cette dimension minimale w est, de préférence, strictement inférieure à la dimension maximale a ; la section de sortie 34 présente ainsi de préférence une forme non rectangulaire.

La dimension minimale w de la section de sortie 34 correspond, sur la Figure 4, à la longueur des côtés gauche et droit du périmètre de la section de sortie 34. La dimension minimale w est de préférence inférieure à 10 millimètres, et est plus préférentiellement comprise entre 1 millimètre et 4 millimètres.

On a également illustré sur la Figure 4 la largeur c de la section de sortie 34 de l'extrémité de sortie 321.

La largeur c, prise perpendiculairement à l'axe de rotation A, est de préférence comprise entre 4 millimètres et 20 millimètres. Dans le présent exemple, la largeur c est égale à plus de 150% de la dimension maximale b.

La section d'entrée 33 présente de préférence une même forme générale que la section de sortie 34, c'est-à-dire ici une forme en hexagone (visible sur la Figure 3).

La dimension maximale a de la section d'entrée 33 le long de l'axe de rotation A, qui correspond également à la longueur du segment qui relie le sommet haut et le sommet bas, est de préférence comprise entre 2 millimètres et 12 millimètres. La dimension maximale a est plus préférentiellement comprise entre 2 millimètres et 6 millimètres.

Comme indiqué précédemment, la dimension maximale a de la section d'entrée 33 est, de préférence, inférieure ou égale à la dimension maximale b de la section de sortie 34. La dimension minimale w de la section d'entrée 33 le long de l'axe de rotation A est, dans le présent exemple, égale à la dimension minimale w de la section de sortie 34, c'est-à-dire préférentiellement comprise entre 1 millimètre et 4 millimètres.

La Figure 5 illustre trois canaux de passage d'air 3 juxtaposés de l'hélice 10. Ces trois canaux sont représentés isolés du reste de la structure de l'hélice 10, et vus du dessus. Les extrémités de sortie 321 et les extrémités d'entrée 320 de chacun de ces canaux présentent des formes conformes aux schémas de la Figure 3 et de la Figure 4 respectivement.

Comme visible sur la Figure 5, les parois de canal 36 des canaux de passage d'air 3 sont collées entre elles. Les canaux sont disposés en quinconce. Deux canaux de passage d'air 3 juxtaposés partagent de préférence une paroi de canal 36 commune.

A titre d'exemple, la paroi de canal 36 de droite pour le canal situé à gauche de la Figure 5 est identique à la paroi de canal de gauche pour le canal à droite de la Figure 5.

De manière avantageuse, pour chaque canal de passage d'air 3, les sections successives dudit canal, depuis l'extrémité d'entrée 320 vers l'extrémité de sortie 321, présentent des dimensions respectives parallèlement à l'axe de rotation A qui s'agrandissent progressivement.

On a illustré sur la Figure 5 deux sections intermédiaires hexagonales d'un même canal de passage d'air, à des positions radiales depuis l'axe A différentes, entre l'extrémité d'entrée 320 et l'extrémité de sortie 321 dudit canal de passage d'air. La première section intermédiaire est plus proche de l'extrémité d'entrée 320 que la deuxième section intermédiaire.

La dimension maximale b1 de la première section intermédiaire, prise parallèlement à l'axe de rotation A de l'hélice 10, est avantageusement strictement inférieure à la dimension maximale b2 de la deuxième section intermédiaire prise parallèlement à l'axe de rotation A. Cette dernière dimension maximale b2 est, elle-même, strictement inférieure à la dimension maximale b de la section de sortie 34 au niveau de l'extrémité de sortie 321.

De préférence, les dimensions respectives des sections successives d'un même canal de passage d'air 3 perpendiculairement à l'axe de rotation A, depuis l'extrémité d'entrée 320 vers l'extrémité de sortie 321, s'agrandissent également progressivement.

Au niveau de l'extrémité de sortie 321, les parois de canal 36 pour un canal de passage d'air donné (six parois ici) présentent de préférence une même épaisseur dans le plan de la section de sortie 34. Ladite épaisseur est de préférence comprise entre 0,5 millimètre et 1 millimètre, et est ici égale à 0,75 millimètre.

Dans le cas où une paroi séparatrice 51 verticale passe au milieu de l'extrémité de sortie 321 (ce qui n'est pas le cas sur la Figure 5), la paroi séparatrice 51 présente de préférence également une épaisseur comprise entre 0,5 millimètre et 1 millimètre, par exemple égale à 0,75 millimètre.

Selon l'invention, au moins une des parois de canal 36 d'un canal de passage d'air 3 donné présente une épaisseur plus importante au niveau de l'extrémité d'entrée 320 dudit canal qu'au niveau de l'extrémité de sortie 321 dudit canal. De préférence, les six parois de canal 36 dudit canal présentent une telle différence d'épaisseur entre l'extrémité d'entrée 320 et l'extrémité de sortie 321.

Par exemple, une épaisseur des parois de canal 36 au niveau de l'extrémité d'entrée 320 est égale à 1,3 millimètre.

Un avantage de la différence d'épaisseur entre l'entrée et la sortie des canaux de passage d'air 3 est de faciliter le démoulage lors de la fabrication de l'hélice 10. Une dépouille est formée au niveau des parois de canal 36 ; les parois de canal 36 sont moins épaisses du côté extérieur que du côté intérieur.

La Figure 6 illustre une vue en coupe de l'hélice 10. Le plan de coupe est un plan transversal orthogonal à l'axe de rotation A de l'hélice 10. Le plan de coupe passe ainsi par un unique étage de canal ; les onze canaux de passage d'air 3 compris dans ledit étage de canal sont visibles sur la Figure 6.

Comme visible sur la Figure 6, les parois de canal 36 de l'hélice 10 ne sont avantageusement pas incluses dans des plans radiaux.

A mesure qu'un canal de passage d'air 3 de la moitié haute de l'hélice (selon l'orientation de la Figure 6) s'étend radialement vers l'extérieur, les parois de canal 36 délimitant ledit canal se décalent vers la droite.

On a représenté sur la Figure 6 un centre 340 de la section de sortie 34 et un centre 330 de la section d'entrée 33 d'un même canal de passage d'air 3. On rappelle ici que la section d'entrée 33 et la section de sortie 34 sont hexagonales.

On a représenté sur la Figure 6 une direction F1 transversale de sortie ; la direction F1 est orthogonale à l'axe de rotation A, passe par l'axe de rotation A et passe par le centre 340 de la section de sortie 34. On a également représenté une direction F2 transversale d'entrée ; la direction F2 est orthogonale à l'axe de rotation A, passe par l'axe de rotation A et passe par le centre 330 de la section d'entrée 33.

La direction F1 est décalée d'un angle α de décalage, par rapport à la direction F2. L'angle α est par exemple compris entre 1 degré et 10 degrés.

Un avantage d'un tel décalage des parois de canal 36 est d'accélérer le flux d'air radial, à mesure que ledit flux progresse vers l'extérieur. Le débit du flux sortant est alors accru.

De retour à la vue en coupe de la Figure 2 selon un plan radial, à mesure qu'un canal de passage d'air 3 donné s'étend vers l'extérieur, les parois de canal 36 délimitant ledit canal se décalent également vers le bas.

On a représenté sur la Figure 2 une direction F'1 radiale de sortie ; la direction F'1 passe par l'axe de rotation A et passe par le centre 340 de la section de sortie 34. On a en outre représenté une direction F'2 radiale d'entrée ; la direction F'2 est orthogonale à l'axe de rotation A, croise la direction F'1 en un point situé sur l'axe de rotation A, et passe par le centre 330 de la section d'entrée 33.

La direction F'1 est décalée d'un angle β de décalage vers le bas, par rapport à la direction F'2. L'angle β est par exemple compris entre 5 degrés et 20 degrés. Ainsi, une transition progressive est réalisée entre la direction globalement axiale du flux d'air entrant par l'ouverture d'admission 40 et la direction globalement radiale voulue pour le flux d'air sortant. On améliore ainsi les performances de l'hélice 10.

### Exemple de sèche-cheveux

L'hélice 10 est incorporée à une chambre de circulation d'air d'un sèche-cheveux. On décrit, dans toute la suite, un sèche-cheveux 1 comprenant l'hélice 10.

Le sèche-cheveux 1 comprend un manche permettant la tenue du sèche-cheveux 1 par un utilisateur. Ledit manche n'est pas illustré sur les Figures 7a, 7b et 8. Ledit manche comprend typiquement des boutons pour commander manuellement le sèche-cheveux 1.

Le sèche-cheveux comprend en outre une portion longitudinale, également appelée fût, s'étendant parallèlement à l'axe de rotation A de l'hélice 10.

Une zone d'entrée d'air 2 du sèche-cheveux 1 est située à une extrémité de la portion longitudinale et une zone de sortie d'air 6 du sèche-cheveux 1 est située à l'autre extrémité. Une chambre de circulation d'air s'étend entre la zone d'entrée et la zone de sortie.

Au cours du fonctionnement du sèche-cheveux 1, de l'air ambiant est aspiré au niveau de la zone d'entrée d'air 2. L'air ambiant pénètre dans la chambre de circulation d'air par l'intermédiaire d'une ouverture d'entrée 20 de la zone d'entrée d'air 2, puis est mis en mouvement le long de la chambre de circulation d'air, jusqu'à la zone de sortie d'air 6. La zone de sortie 6 présente typiquement une forme circulaire. Comme on peut le voir sur les Figures 7a et 7b, il est également possible, de manière connue en tant que telle, de monter de manière amovible sur la zone de sortie d'air 4 un accessoire 11 permettant de modifier la forme du flux d'air émis par le sèche-cheveux. Dans l'exemple illustré, l'accessoire 11 est une buse concentratrice utilisée pour concentrer le flux d'air en un endroit précis. De manière connue en tant que telle, ce type d'accessoire est typiquement utilisé pour réaliser des mises en forme des cheveux.

L'ouverture d'entrée 20 est par exemple circulaire, et comprend par exemple une grille à travers laquelle le flux d'air entrant est admis. L'ouverture d'entrée 20 admet de préférence l'axe de rotation A de l'hélice 10 comme axe de symétrie de révolution.

L'hélice 10 est positionnée en aval de la zone d'entrée d'air 2 du sèche-cheveux 1 et est positionnée en amont de la zone de sortie d'air 3, dans la chambre de circulation d'air. L'hélice 10, de par sa rotation, est responsable de la mise en mouvement de l'air dans la chambre de circulation d'air.

Une architecture générale du sèche-cheveux 1 est par exemple conforme au sèche-cheveux de la publication WO 2017/017330 A1, en relation à la Figure 1 de ce document.

Le sèche-cheveux 1 comprend un moteur électrique 8 portant un arbre tournant. Le moteur électrique 8 est visible sur la Figure 7a, qui illustre certains composants internes du sèche-cheveux. L'arbre tournant est relié mécaniquement à l'hélice 10, de sorte que l'hélice 10 peut être entraînée en rotation autour de l'axe A. Dans cet exemple, l'arbre tournant s'étend le long de l'axe A, et l'hélice 10 est directement montée sur l'arbre tournant par l'intermédiaire du moyeu de montage 54 précédemment décrit.

Un amortisseur, aussi dit « silentbloc » selon l'appellation courante, peut être prévu à la périphérie du moteur électrique 8 pour amortir les vibrations dudit moteur.

La vitesse de rotation du moteur électrique 8 est suffisante pour garantir un débit élevé du flux d'air sortant de l'hélice 10. De préférence, la vitesse de rotation du moteur électrique est comprise entre 5 000 tours par minute et 30 000 tours par minute. L'hélice 10 est de préférence entraînée en rotation dans le sens inverse des aiguilles d'une montre.

A titre d'exemple, si le moteur électrique tourne à 15 000 tours par minute, le débit du flux d'air sortant de l'hélice 10 peut être compris entre 40 mètres cubes par heure et 90 mètres cubes par heure.

La Figure 7b illustre le sèche-cheveux 1 selon une orientation identique à celle de la Figure 7a. Des composants additionnels du sèche-cheveux 1, situés pardessus certains composants internes visibles sur la Figure 7a, sont visibles sur la Figure 7b.

Notamment, le sèche-cheveux comprend avantageusement un redresseur 7 situé en aval de l'hélice 10. Le redresseur 7 présente un diamètre extérieur supérieur au diamètre extérieur ED de l'hélice 10. Le redresseur 7 est de préférence positionné au voisinage de la paroi distale 5 de l'hélice 10.

Une fonction du redresseur 7 est de canaliser le flux d'air sortant de l'hélice 10 et de redresser ledit flux. Dans le présent exemple, le redresseur 7 comporte, sur sa périphérie, plusieurs aubages de redresseur 70 ayant avantageusement une forme hélicoïdale. Ainsi le redresseur va permettre de transformer le flux radial ou hélico-radial généré par l'hélice 10 en un flux d'air axial qui sera émis par la zone de sortie d'air 6.

Le redresseur 7 visible sur la Figure 7b comportant les aubages de redresseur 70 est remplaçable par un redresseur ayant une forme en colimaçon (en « volute d'escargot »).

On a représenté sur la Figure 8 une vue en coupe longitudinale du sèche-cheveux 1, illustrant des éléments de l'intérieur du sèche-cheveux.

Une coque extérieure 6 du sèche-cheveux 1, s'étendant autour du bloc moteur 8 et du redresseur 7, est visible sur la Figure 8.

La coque extérieure 6 présente notamment une paroi interne de coque 60. La paroi interne de coque 60 fait face au redresseur, dans la chambre de circulation d'air.

Le redresseur 7 forme avec la paroi interne de coque 60 un dispositif de redressement d'air, prévu pour redresser le flux d'air radial émergeant des extrémités de sortie 321 de l'hélice 10 de sorte à former un flux d'air axial. Selon une configuration préférée, la paroi interne de coque 60 s'étend à partir du voisinage du bord extérieur 40 de la paroi proximale 4 de l'hélice 10. De plus, le redresseur 7 s'étend de préférence à partir du bord extérieur 50 de la paroi distale 5 de l'hélice 10.

Un avantage de cette configuration préférée est que le flux d'air radial sortant de l'hélice 10 est guidé par la paroi interne de coque 60 et par le redresseur 7, pour former un flux d'air axial dirigé le long de l'axe de rotation A vers la zone de sortie d'air 3.

Comme on le voit sur la Figure 8, au cours du fonctionnement du sèche-cheveux 1, le flux d'air axial sortant par la zone de sortie d'air 3 émerge principalement parallèlement à l'axe de rotation A. On comprendra que, plus le débit du flux d'air radial sortant de l'hélice 10 est élevé, plus le débit du flux d'air axial émergeant du sèche-cheveux 1 est élevé.

L'hélice 10 présentant une pluralité de canaux de passage d'air 3 selon une configuration « multi-cellulaire » fournit ainsi une solution efficace pour obtenir un flux d'air radial sortant de débit élevé, tout en réduisant fortement les nuisances sonores générées par la rotation de l'hélice.

Du fait de la présence d'un grand nombre de canaux de passage d'air, l'hélice 10 comporte un nombre élevé de pales équivalentes.

L'amplitude du bruit acoustique est réduite. En outre, la fréquence de passage de pale de l'hélice 10 est plus élevée que la fréquence de passage de pale d'une hélice centrifuge standard, ce qui rend le bruit acoustique plus aigu et moins nuisible pour l'utilisateur humain.

On notera qu'une pièce rotative alternative pour sèche-cheveux peut être formée en collant dos-à-dos deux hélices identiques, par exemple conformes à la structure illustrée sur les Figures 1 à 6. On entend par « dos-à-dos » que les faces comprenant les moyeux de montage peuvent être agencées l'une contre l'autre, de sorte à obtenir une pièce rotative de longueur doublée. Un avantage d'une telle pièce rotative est d'augmenter le débit du flux d'air radial sortant, pour une vitesse de rotation inchangée de la pièce rotative (vitesse comprise de préférence entre 5 000 tours par minute et 30 000 tours par minute).

## Revendications

1. Hélice (10) pour appareil soufflant domestique dédié à la coiffure, l'hélice étant configurée pour être entraînée en rotation autour d'un axe longitudinal (A), l'hélice comprenant une paroi proximale (4) définissant une ouverture d'admission (40) prévue pour admettre dans l'hélice un flux d'air dirigé selon l'axe longitudinal (A), l'hélice comprenant en outre une pluralité de canaux de passage d'air (3) en communication fluidique avec l'ouverture d'admission (40), lesdits canaux de passage d'air (3) étant positionnés autour de l'axe longitudinal (A), chaque canal de passage d'air (3) s'étendant radialement vers l'extérieur de l'axe longitudinal (A), entre une extrémité d'entrée (320) et une extrémité de sortie (321), les sections de sortie (34) respectives des canaux de passage d'air (3) étant disposées en quinconce, de sorte que lesdites sections de sortie (34) forment ensemble une structure en nid d'abeille, et au moins un canal de passage d'air (3) étant délimité par une pluralité de parois de canal (36) s'étendant entre l'extrémité d'entrée (320) dudit canal et l'extrémité de sortie (321) dudit canal, **caractérisée en ce que** l'extrémité de sortie (321) a une section de sortie (34) ayant une dimension maximale (b) parallèlement à l'axe longitudinal (A) supérieure ou égale à 4 millimètres, et **en ce qu'**au moins l'une desdites parois de canal (36) présente une épaisseur au niveau de l'extrémité d'entrée (320) supérieure à une épaisseur de ladite paroi de canal (36) au niveau de l'extrémité de sortie.

2. Hélice selon la revendication 1, dans laquelle, pour au moins un canal de passage d'air (3), la dimension maximale (b) de la section de sortie (34) parallèlement à l'axe longitudinal (A) est comprise entre 4 millimètres et 10 millimètres, de préférence entre 5 millimètres et 7 millimètres, et est avantageusement égale à 6 millimètres.

3. Hélice selon l'une des revendications 1 ou 2, la section de sortie (34) ayant une dimension minimale (w) parallèlement à l'axe longitudinal (A) strictement inférieure à la dimension maximale (b), la dimension minimale (w) étant de préférence inférieure à 10 millimètres et étant plus préférentiellement comprise entre 1 millimètre et 4 millimètres.

4. Hélice selon l'une quelconque des revendications 1 à 3, dans laquelle les sections de sortie (34) des canaux de passage d'air (3) présentent une forme en hexagone.

5. Hélice selon l'une quelconque des revendications 1 à 4, l'hélice (10) étant une hélice de type hélico-centrifuge.

6. Hélice selon la revendication 5, dans laquelle l'ouverture d'admission (40) présente un bord d'admission (401) et dans laquelle un angle γ entre l'axe longitudinal (A) et un plan tangent à la paroi proximale (4) au niveau du bord d'admission (401) est compris entre 50 degrés et 85 degrés, plus préférentiellement entre 60 degrés et 70 degrés.

7. Hélice selon l'une quelconque des revendications 1 à 6, dans laquelle l'extrémité d'entrée (320) d'au moins un canal de passage d'air (3) présente une section d'entrée (33) ayant une dimension maximale (a) parallèlement à l'axe longitudinal (A) inférieure ou égale à la dimension maximale (b) de la section de sortie (34) dudit canal de passage d'air (3),
ladite dimension maximale (a) de la section d'entrée (33) étant de préférence comprise entre 2 millimètres et 12 millimètres, plus préférentiellement entre 2 millimètres et 6 millimètres.

8. Hélice selon l'une quelconque des revendications 1 à 7, dans laquelle le nombre de canaux de passage d'air (3) est compris entre 30 et 100, ledit nombre de canaux étant de préférence compris entre 50 et 80 et étant plus préférentiellement égal à 66.

9. Hélice selon l'une quelconque des revendications 1 à 8, dans laquelle l'ouverture d'admission (40) présente une section de forme circulaire ayant un diamètre intérieur (ID) compris entre 10 millimètres et 60 millimètres, ledit diamètre intérieur (ID) étant de préférence compris entre 30 millimètres et 40 millimètres et étant plus préférentiellement égal à 36,5 millimètres.

10. Hélice selon l'une quelconque des revendications 1 à 9, l'hélice (10) présentant un diamètre extérieur (ED) compris entre 30 millimètres et 90 millimètres, ledit diamètre extérieur (ED) étant de préférence compris entre 50 millimètres et 70 millimètres et étant plus préférentiellement égal à 60 millimètres.

11. Hélice selon l'une quelconque des revendications 1 à 10, l'hélice (10) présentant une longueur le long de l'axe longitudinal (A) comprise entre 3 millimètres et 40 millimètres, ladite longueur étant de préférence comprise entre 10 millimètres et 40 millimètres et étant plus préférentiellement égale à 26,5 millimètres.

12. Hélice selon l'une quelconque des revendications 1 à 11, dans laquelle les extrémités d'entrée (320) forment ensemble une surface tronconique bombée (42) s'étendant autour de l'axe longitudinal (A), l'ouverture d'admission (40) formant une grande base de la surface tronconique bombée (42).

13. Hélice selon l'une quelconque des revendications 1 à 12, l'hélice (10) comprenant en outre :
- une paroi distale (5) opposée à la paroi proximale (4), les canaux de passage d'air (3) étant intercalés entre la paroi proximale (4) et la paroi distale (5),
- une pluralité de parois séparatrices longitudinales (51) reliant la paroi proximale (4) et la paroi distale (5), chacune desdites parois séparatrices longitudinales (51) étant comprise dans un plan radial respectif passant par l'axe longitudinal (A).

14. Appareil soufflant domestique dédié à la coiffure, de préférence un sèche-cheveux (1), comprenant une hélice (10) selon l'une quelconque des revendications 1 à 13.

## Patentansprüche

1. Propeller (10) für ein häusliches Gebläsegerät, das für die Haarpflege bestimmt ist, wobei der Propeller so konfiguriert ist, dass er um eine Längsachse (A) gedreht werden kann, der Propeller eine proximale Wand (4) umfasst, die eine Einlassöffnung (40) definiert, die dazu bestimmt ist, einen Luftstrom in den Propeller einzulassen, der entlang der Längsachse (A) gerichtet ist, wobei der Propeller außerdem eine Vielzahl von Luftdurchgangskanälen (3) in fluidischer Kommunikation mit der Einlassöffnung (40) umfasst, wobei die genannten Luftdurchgangskanäle (3) um die Längsachse (A) positioniert sind, jeder Luftdurchgangskanal (3) sich radial von der Längsachse (A) zwischen einem Eintrittsende (320) und einem Austrittsende (321) nach außen erstreckt, wobei die jeweiligen Austrittsabschnitte (34) der Luftdurchgangskanäle (3) versetzt angeordnet sind, sodass die genannten Austrittsabschnitte (34) zusammen eine Wabenstruktur bilden, und mindestens ein Luftdurchgangskanal (3) durch eine Vielzahl von Kanalwänden (36) begrenzt ist, die sich zwischen dem Eintrittsende (320) des genannten Kanals und dem Austrittsende (321) des genannten Kanals erstrecken, **dadurch gekennzeichnet, dass** das Austrittsende (321) einen Austrittsabschnitt (34) mit einer maximalen Dimension (b) in Richtung parallel zur Längsachse (A) besitzt, die größer oder gleich 4 Millimeter ist, und dass mindestens eine der genannten Kanalwände (36) am Eintrittsende (320) eine größere Dicke als die Dicke der genannten Kanalwand (36) am Austrittsende aufweist.

2. Propeller nach Anspruch 1, wobei für mindestens einen Luftdurchgangskanal (3) die maximale Dimension (b) des Austrittsabschnitts (34) in Richtung parallel zur Längsachse (A) zwischen 4 Millimeter und 10 Millimeter liegt, vorzugsweise zwischen 5 Millimeter und 7 Millimeter, und vorteilhafterweise gleich 6 Millimeter ist.

3. Propeller nach einem der Ansprüche 1 oder 2, wobei der Austrittsabschnitt (34) eine minimale Dimension (w) in Richtung parallel zur Längsachse (A) aufweist, die streng kleiner ist als die maximale Dimension (b), wobei die minimale Dimension (w) vorzugsweise kleiner als 10 Millimeter ist und mehr bevorzugt zwischen 1 Millimeter und 4 Millimeter liegt.

4. Propeller nach einem der Ansprüche 1 bis 3, wobei die Austrittsabschnitte (34) der Luftdurchgangskanäle (3) eine sechseckige Form aufweisen.

5. Propeller nach einem der Ansprüche 1 bis 4, wobei der Propeller (10) ein Heli-Zentrifugal-Propeller ist.

6. Propeller nach Anspruch 5, wobei die Einlassöffnung (40) eine Einlasskante (401) hat und wobei ein Winkel γ zwischen der Längsachse (A) und einer zur proximalen Wand (4) an der Einlasskante (401) tangentialen Ebene zwischen 50 Grad und 85 Grad liegt, mehr vorzugsweise zwischen 60 Grad und 70 Grad.

7. Propeller nach einem der Ansprüche 1 bis 6, wobei das Eintrittsende (320) von mindestens einem Luftdurchgangskanal (3) einen Einlassabschnitt (33) mit einer maximalen Dimension (a) in Richtung parallel zur Längsachse (A) aufweist, die kleiner oder gleich der maximalen Dimension (b) des Austrittsabschnitts (34) des genannten Luftdurchgangskanals (3) ist, wobei die genannte maximale Dimension (a) des Einlassabschnitts (33) vorzugsweise zwischen 2 Millimeter und 12 Millimeter liegt, mehr vorzugsweise zwischen 2 Millimeter und 6 Millimeter.

8. Propeller nach einem der Ansprüche 1 bis 7, wobei die Anzahl der Luftdurchgangskanäle (3) zwischen 30 und 100 liegt, wobei die genannte Anzahl der Kanäle vorzugsweise zwischen 50 und 80 liegt und mehr vorzugsweise gleich 66 ist.

9. Propeller nach einem der Ansprüche 1 bis 8, wobei die Einlassöffnung (40) eine kreisförmige Abschnittsform aufweist, die einen Innendurchmesser (ID) zwischen 10 Millimeter und 60 Millimeter hat, wobei der genannte Innendurchmesser (ID) vorzugsweise zwischen 30 Millimeter und 40 Millimeter liegt und mehr vorzugsweise gleich 36,5 Millimeter ist.

10. Propeller nach einem der Ansprüche 1 bis 9, wobei der Propeller (10) einen Außendurchmesser (ED) zwischen 30 Millimeter und 90 Millimeter hat, wobei der genannte Außendurchmesser (ED) vorzugsweise zwischen 50 Millimeter und 70 Millimeter liegt und mehr vorzugsweise gleich 60 Millimeter ist.

11. Propeller nach einem der Ansprüche 1 bis 10, wobei der Propeller (10) eine Länge entlang der Längsachse (A) zwischen 3 Millimeter und 40 Millimeter hat, wobei die genannte Länge vorzugsweise zwischen 10 Millimeter und 40 Millimeter liegt und mehr vorzugsweise gleich 26,5 Millimeter ist.

12. Propeller nach einem der Ansprüche 1 bis 11, wobei die Eintrittsenden (320) zusammen eine gewölbte frustokonische Oberfläche (42) bilden, die sich um die Längsachse (A) erstreckt, wobei die Einlassöffnung (40) eine große Basis der gewölbten frustokonischen Oberfläche (42) bildet.

13. Propeller nach einem der Ansprüche 1 bis 12, wobei der Propeller (10) ferner umfasst:
∘ eine distale Wand (5), die der proximalen Wand (4) gegenüberliegt, wobei die Luftdurchgangskanäle (3) zwischen der proximalen Wand (4) und der distalen Wand (5) eingeschlossen sind,
∘ eine Vielzahl von longitudinalen Trennwänden (51), die die proximale Wand (4) und die distale Wand (5) verbinden, wobei jede der genannten longitudinalen Trennwände (51) in einer jeweiligen radialen Ebene um die Längsachse (A) liegt.

14. Ein häusliches Gebläsegerät, das für die Haarpflege bestimmt ist, vorzugsweise ein Haartrockner (1), umfassend einen Propeller (10) nach einem der Ansprüche 1 bis 13.

## Claims

1. Propeller (10) for domestic blowing device dedicated to hairstyling, the propeller being configured to be driven in rotation around a longitudinal axis (A), the propeller comprising a proximal wall (4) defining an intake opening (40) intended to admit into the propeller an air flow directed along the longitudinal axis (A), the propeller further comprising a plurality of air passage channels (3) in fluid communication with the intake opening (40), said air passage channels (3) being positioned around the longitudinal axis (A), each air passage channel (3) extending radially outward from the longitudinal axis (A), between an inlet end (320) and an outlet end (321), the respective outlet sections (34) of the air passage channels (3) being arranged in staggered manner such that said outlet sections (34) collectively form a honeycomb structure, and at least one air passage channel (3) being delimited by a plurality of channel walls (36) extending between the inlet end (320) of said channel and the outlet end (321) of said channel, **characterized in that** the outlet end (321) has an outlet section (34) having a maximum dimension (b) parallel to the longitudinal axis (A) that is greater than or equal to 4 millimeters, and **in that** at least one of said channel walls (36) has a thickness at the inlet end (320) greater than a thickness of said channel wall (36) at the outlet end.

2. Propeller according to claim 1, wherein, for at least one air passage channel (3), the maximum dimension (b) of the outlet section (34) parallel to the longitudinal axis (A) is between 4 millimeters and 10 millimeters, preferably between 5 millimeters and 7 millimeters, and advantageously equal to 6 millimeters.

3. Propeller according to one of claims 1 or 2, the outlet section (34) having a minimum dimension (w) parallel to the longitudinal axis (A) strictly less than the maximum dimension (b), the minimum dimension (w) preferably being less than 10 millimeters and more preferably between 1 millimeter and 4 millimeters.

4. Propeller according to any one of claims 1 to 3, wherein the outlet sections (34) of the air passage channels (3) have a hexagonal shape.

5. Propeller according to any one of claims 1 to 4, the propeller (10) being of the helico-centrifugal type.

6. Propeller according to claim 5, wherein the intake opening (40) has an intake edge (401) and wherein an angle γ between the longitudinal axis (A) and a plane tangent to the proximal wall (4) at the intake edge (401) is between 50 degrees and 85 degrees, more preferably between 60 degrees and 70 degrees.

7. Propeller according to any one of claims 1 to 6, wherein the inlet end (320) of at least one air passage channel (3) has an inlet section (33) having a maximum dimension (a) parallel to the longitudinal axis (A) less than or equal to the maximum dimension (b) of the outlet section (34) of said air passage channel (3),
said maximum dimension (a) of the inlet section (33) preferably being between **2 millimeters** and 12 millimeters, more preferably between 2 millimeters and 6 millimeters.

8. Propeller according to any one of claims 1 to 7, wherein the number of air passage channels (3) is between 30 and 100, said number of channels preferably being between 50 and 80 and more preferably equal to 66.

9. Propeller according to any one of claims 1 to 8, wherein the intake opening (40) has a circular section with an inner diameter (ID) between 10 millimeters and 60 millimeters, said inner diameter (ID) preferably being between 30 millimeters and 40 millimeters and more preferably equal to 36.5 millimeters.

10. Propeller according to any one of claims 1 to 9, the propeller (10) having an outer diameter (ED) between 30 millimeters and 90 millimeters, said outer diameter (ED) preferably being between 50 millimeters and 70 millimeters and more preferably equal to 60 millimeters.

11. Propeller according to any one of claims 1 to 10, the propeller (10) having a length along the longitudinal axis (A) between 3 millimeters and 40 millimeters, said length preferably being between 10 millimeters and 40 millimeters and more preferably equal to 26.5 millimeters.

12. Propeller according to any one of claims 1 to 11, wherein the inlet ends (320) together form a convex truncated surface (42) extending around the longitudinal axis (A), the intake opening (40) forming a large base of the convex truncated surface (42).

13. Propeller according to any one of claims 1 to 12, the propeller (10) further comprising:
∘ a distal wall (5) opposite the proximal wall (4), the air passage channels (3) being interspersed between the proximal wall (4) and the distal wall (5),
∘ a plurality of longitudinal separating walls (51) connecting the proximal wall (4) and the distal wall (5), each of said longitudinal separating walls (51) being included in a respective radial plane passing through the longitudinal axis (A).

14. Domestic blowing device dedicated to hairstyling, preferably a hairdryer (1), comprising a propeller (10) according to any one of claims 1 to 13.
